# FASCICULE DE BREVET EUROPEEN

(11) **EP 0 368 798 B1**
(45) Date de publication et mention de la délivrance du brevet: **01.09.1993**
(21) Numéro de dépôt: 89810792.5
(22) Date de dépôt: 20.10.1989
(51) Int. Cl.: A43B 5/04, A43C 11/16

(54) **Tendeur de câble à enrouleur pour chaussure de ski**
Seilspanner mit Wickeltrommel für Skischuh
Cable tensioner with a winding reel for a ski boot

(30) Priorité: 09.11.1988 CH 4163/88
(43) Date de publication de la demande: 16.05.1990
(73) Titulaire: LANGE INTERNATIONAL S.A., CH-1700 Fribourg (CH)
(72) Inventeur: Bidoia, Vincenzo, I-Castelfranco Veneto (Treviso) (IT)
(74) Mandataire: Meylan, Robert Maurice

(56) Documents cités:
- EP-A- 0 056 953
- EP-A- 0 132 744
- EP-A- 0 247 487
- DE-A- 2 341 658
- FR-A- 2 593 682
- US-A- 4 360 979

## Description

La présente invention a pour objet un tendeur de câble à tambour enrouleur pour chaussure de ski, comprenant, dans un boîtier, un tambour enrouleur solidaire d'une poignée extérieure pour son entraînement en rotation, ce tambour étant déplaçable axialement contre l'action d'un ressort par une pression sur la poignée et muni d'une denture de chant à dents de rochet faisant partie d'un dispositif anti-retour neutralisable par une pression sur la poignée.

Un tendeur de ce type est décrit dans le document DE-A-2 341 658. L'entraînement du tambour ne peut se faire que par la poignée et l'obtention d'une tension importante nécessite de la force. Il peut être parfois difficile de tendre suffisamment le câble.

Du document EP-A-0 247 487, on connaît un tendeur à tambour d'enroulement entraîné exclusivement par une poignée rotative par l'intermédiaire de pignons coniques. La poignée est retenue par un cliquet solidaire d'un levier de débrayage.

Un tendeur équipé d'un dispositif anti-retour débrayable est également décrit dans le document EP-A-0 056 953. Dans ce tendeur, le dispositif anti-retour est constitué par un moyeu muni d'un flasque présentant une denture de champ coopérant avec un cliquet monté sur un ressort.

La présente invention a pour but la réalisation d'un tendeur de câble à tambour enrouleur du type décrit plus haut, dont le tambour puisse être entraîné en rotation, le cas échéant, plus facilement que par la poignée.

Un tel tendeur de câble présente les caractéristiques définies à la revendication 1.

Le dessin annexé représente, à titre d'exemple, une forme d'exécution de l'invention.

La figure 1 représente une chaussure équipée du tendeur.

La figure 2 est une vue en coupe, selon VI-VI de la figure 3 du tendeur.

La figure 3 représente, en perspective, deux éléments essentiels du tendeur représenté à la figure 2.

La figure 4 est une vue en coupe selon VII-VII de la figure 2.

La figure 5 est une vue analogue à celle de la figure 6 en position de libération du câble.

La figure 6 est une vue en coupe d'une variante d'exécution.

Le tendeur de câble représenté comprend un tambour enrouleur 25 coaxial et venu d'une pièce avec un axe 26 à l'extrémité duquel est fixée une poignée 27. Le tambour enrouleur 25 est logé dans un boîtier 28 en forme de cuvette et son axe 26 traverse une roue 29 à denture hélicoïdale engrenant avec une vis sans fin 30 s'étendant dans le plan de la roue 29. Le boîtier 28 est fermé par un couvercle 31. La face supérieure du tambour enrouleur 25 est munie d'une denture de chant 32 présentant des dents de rochet. Cette denture engrène avec une denture homologue 33 formée sur la face inférieure de la roue 29. Le tambour enrouleur 25 est maintenu contre la roue à denture hélicoïdale 29 par un ressort 34 travaillant en compression entre le fond du boîtier 28 et le fond d'une creusure centrale du tambour enrouleur 25. La vis sans fin 30 présente une partie non filetée 30a munie d'une gorge annulaire 35 dans laquelle s'engage une goupille 36 verrouillant axialement la vis sans fin 30, tout en lui permettant de tourner. L'une des extrémités de la vis sans fin 30 fait saillie hors du boîtier 28 et elle est elle-même munie d'un bouton 37, moleté ou cannelé pour l'entraînement de la vis sans fin 30.

La poignée 27 peut être entraînée en rotation dans le sens de l'enroulement du câble 5, c'est-à-dire dans le sens de la flèche F1, figure 3. Lors de cette rotation, les dents 32 du tambour enrouleur 25 glissent sur les dents 33 de la roue à denture hélicoïdale 29, le tambour enrouleur 25 s'écartant de la roue dentée 29 en comprimant le ressort 34. Les dents 32 sautent donc sur les dents 33. Le tambour d'enroulement 25 tourne donc pas à pas, un pas correspondant à une dent. En raison de la forme et des dents 32 et 33, une rotation du tambour enrouleur 25 dans l'autre sens n'est pas possible sans entraîner la roue 29. Or, la roue à denture hélicoïdale 29 et la vis sans fin 30 constituent un dispositif anti-retour, en l'occurrence un réducteur mécanique irréversible, car l'angle de l'hélice de la denture hélicoïdale de la roue 29 et l'angle correspondant de l'hélice de la vis sans fin 30 est inférieur à 6°.

Lorsque la tension sur le câble 5 devient trop forte pour qu'il soit possible ou tout simplement facile de continuer d'entraîner le tambour enrouleur 25 en rotation au moyen de la poignée 27, un complément de tension peut être obtenu en tournant le bouton 37 de la vis sans fin 30. Le dispositif anti-retour est alors utilisé comme réducteur mécanique, c'est-à-dire multiplicateur de force.

La libération instantanée du câble 5 est obtenue par une pression P sur la poignée 27. Cette pression P a pour effet de comprimer le ressort 34 et de dégager l'une de l'autre les dentures 32 et 33, comme représenté à la figure 5. Le tambour enrouleur 25 est par conséquent libéré du dispositif anti-retour et il peut être entraîné librement par le câble 5.

La libération du tambour enrouleur 25 peut être facilité au moyen d'un levier auxiliaire. La figure 6 montre une telle variante d'exécution. Un levier auxiliaire 38 est pivoté au moyen d'un axe 39 sur le couvercle 31. Ce levier 38 est traversé par l'axe 26 qui présente une portée 40 sur laquelle vient agir le levier 38 lorsqu'on exerce une pression P1 sur son extrémité.

Le tendeur de câble selon l'invention peut être monté de différentes manières sur une chaussure. La figure 1 montre un exemple d'utilisation. Le tendeur est fixé au dos de la demi-tige postérieure 41 d'une chaussure à chaussage par l'arrière. Le boîtier 28 est à l'intérieur de cette cavité, entre la matière plastique de cette demi-tige et le rembourrage 42 recouvrant l'intérieur de cette demi-tige. Le câble 5 passe deux fois sur un répartiteur de pression 43 et son autre extrémité est fixée latéralement en 44 à la coque de la chaussure.

## Revendications

1. Tendeur de câble à tambour enrouleur pour chaussure de ski, comprenant, dans un boîtier (28), un tambour enrouleur (25) solidaire d'une poignée extérieure (27) pour son entraînement en rotation, ce tambour étant déplaçable axialement contre l'action d'un ressort (34) par une pression sur la poignée et muni d'une denture de chant à dents de rochet (33) faisant partie d'un dispositif anti-retour (32, 33, 29, 30) neutralisable par une pression sur la poignée, caractérisé par le fait que le dispositif anti-retour comprend en outre une roue dentée (29) à denture hélicoïdale munie d'une denture à dents de rochet (33) engrenant avec la denture de chant du tambour enrouleur sous l'action dudit ressort (34), et une vis sans fin (30) engrenant avec ladite denture hélicoïdale et actionnable de l'extérieur, l'angle de l'hélice de la denture hélicoïdale étant tel qu'un entraînement de la vis sans fin par la roue à denture hélicoïdale est empêché.

2. Tendeur de câble selon la revendication 1, caractérisé par le fait qu'il comprend un levier auxiliaire (38) passant sous la poignée et s'appuyant sur une portée (40) de celle-ci pour la poussée axiale de l'axe de la poignée contre l'action du ressort.

## Patentansprüche

1. Mit einer Aufspultrommel ausgerüsteter Seilspanner für einen Skischuh, der in einem Gehäuse (28) eine Aufspultrommel (25) aufweist, die fest mit einem äusseren Handgriff (27) verbunden ist, um sie in Drehung zu versetzen, wobei diese Trommel axial gegen die Wirkung einer Feder (34) durch einen Druck auf den Handgriff verschiebbar und mit einer Kantenverzahnung in Form von Sperrzähnen (32) versehen ist, welche Teil einer Rückdrehsicherungsvorrichtung (32, 33, 29, 30) ist, die durch einen Druck auf den Handgriff aufgehoben werden kann, dadurch gekennzeichnet, dass die Rückdrehsicherungsvorrichtung ausserdem ein eine Schraubenverzahnung aufweisendes Zahnrad (29), das mit einer Verzahnung in Form von Sperrzähnen (33) versehen ist, die mit der Kantenverzahnung der Aufspultrommel unter der Wirkung der erwähnten Feder (24) in Eingriff stehen, und eine Schnecke (30) aufweist, die mit der erwähnten Schraubenverzahnung in Eingriff steht und von aussen betätigbar ist, wobei der Schraubenwinkel der Schraubenverzahnung derart ist, dass ein Antrieb der Schnecke durch das die Schraubenverzahnung aufweisende Rad verhindert wird.

2. Seilspanner nach Anspruch 1, dadurch gekennzeichnet, dass er einen Hilfshebel (38) aufweist, der unter dem Handgriff verläuft und sich auf einer Auflagefläche (40) desselben zur Aufnahme des axialen Drucks der Achse des Handgriffs gegen die Federwirkung abstützt.

## Claims

1. A cable tensioner with a winding drum for a ski boot, comprising in a housing (28), a winding drum (25) integral with an external handle (27) for driving said drum in rotation, said drum being shiftable axially counter to the action of a spring (34) as a result of pressure on the handle and equipped with an edge toothing (32) in the form of ratchet teeth being part of a non-return device (32, 33, 29, 30) being cancellable as a result of pressure on the handle, characterized by the fact that the non-return device further comprises a gear wheel (29) with a helical toothing equipped with a toothing in the form of ratchet teeth (33), meshing with the edge toothing of the winding drum under the action of the said spring (34), and a worm (30) meshing with the said helical toothing and actuable from the outside, the angle of the helix of the helical toothing being such that the worm is prevented from being driven by the helical gear wheel.

2. The cable tensioner as claimed in claim 1, characterized by the fact that it comprises an auxiliary lever (38) which passes under the handle and which bears on a bearing surface (40) of the latter for the purpose of pushing the axle of the handle axially counter to the action of the spring.
